# EUROPÄISCHE PATENTSCHRIFT

(11) **EP 2 516 747 B1**
(45) Veröffentlichungstag und Bekanntmachung des Hinweises auf die Patenterteilung: **22.02.2017**
(21) Anmeldenummer: 10807309.9
(22) Anmeldetag: 09.12.2010
(51) Int. Cl.: E01F 8/00, E01F 15/08

(54) **SCHALLSCHUTZBAUTEIL**
SOUND BARRIER COMPONENT
ELÉMENT D'INSONORISATION

(30) Priorität: 23.12.2009 AT 20332009
(43) Veröffentlichungstag der Anmeldung: 31.10.2012
(73) Patentinhaber: Kirchdorfer Fertigteilholding GmbH, 2752 Wöllersdorf (AT)
(72) Erfinder: RINNHOFER, Gerhard, A-8680 Mürzzuschlag (AT); ROMAN, Liviu-Valeriu, A-2752 Wöllersdorf (AT)
(74) Vertreter: Gibler & Poth Patentanwälte KG
(86) Internationale Anmeldenummer: PCT/AT2010/000472
(87) Internationale Veröffentlichungsnummer: WO 2011/075755

(56) Entgegenhaltungen:
- DE-A1-102006 033 061
- FR-A1- 2 714 681
- FR-A1- 2 759 716
- US-A1- 2004 148 876

## Beschreibung

Die Erfindung betrifft einen Schallschutzbauteil gemäß dem Oberbegriff des Patentanspruches 1.

Es sind Schallschutzbauteile, wie etwa Lärmschutzpaneele, bekannte, welche umfassend Beton gebildet werden. Derartige herkömmliche Schallschutzbauteile weisen einen Stützkörper bzw. einen Grundkörper auf, welcher in der Regel aus Normalbeton gebildet ist, und welcher eine tragfähige Struktur bildet. Auf diesem Grundkörper ist dann wenigstens eine, der zu erwartenden Lärmquelle zugerichtete, Schicht zur Absorption von Luftschall angeordnet. Eine derartige Schicht ist etwa durch Pflanzenbewuchs oder durch eine Schicht eines porösen Werkstoffes, wie etwa sog, haufwerksporigem Leichtbeton, gebildet.

Aus der DE 10 2006 033061 A1 ist ein Schallschutzelement mit einem armierten Betonkem für die statischen Anforderungen, welcher mit einer Oberflächenbeschichtung aus Leichtbeton versehen ist bekannt.

Aus der FR 2 714 681 A1 ist ein Schallschutzelement bestehend aus einer bewehrten Betonplatte von einer Dicke zwischen 3 cm und 10 cm und einer schallabsorbierenden Beschichtung bekannt.

FR 2 714 681 A1 offenbart die Merkmale des Oberbegriffs des ersten Anspruchs.

Aus der US 2004/01488767 A1 ist ein Schallschutzbauteil umfassend einer inneren Schicht welche primär dazu ausgebildet ist die statischen Anforderungen zu erfüllen und einer porösen äußeren Schicht, welche für eine gute Schallabsorption zuständig ist, bekannt.

Aus der FR 2 759 716 A1 ist eine Betonschutzwand auf welche eine Absorberverkleidung aufgesetzt ist bekannt.

Nachteilig an derartigen bekannten Scballschutzbauteilen ist, dass diese einen tragenden Grundkörper benötigen, um die statischen Anforderungen im Betrieb zu verfüllen, sowie zusätzlich einen absorbierenden Aufbau, da der Grundkörper derartiger herkömmlicher Schallschutzbauteile nicht geeignet ist, die gestellten akustischen Anforderungen zu erfüllen. Aufgabe der Erfindung ist es daher einen Schallschutzbauteil der eingangs genannten Art anzugeben, mit welchem die genannten Nachteile vermieden werden können, welcher einfach und mit geringem Fertigungsaufwand herstellbar ist, welcher hohe statische Anforderungen erfüllt, und welcher eine, gegenüber herkömmlichen Schallschutzbauteilen gesteigerte Schallschutzwirkung aufweist.

Erfindungsgemäß wird dies durch die Merkmale des Patentanspruches 1 erreicht.

Derart ist ein Schallschutzbauteil gebildet, welcher lediglich aus dem Betonkörper gebildet ist. Ein derartiger Schallschutzbauteil weist dadurch einen - gegenüber herkömmlichen Schallschutzbauteilen - einfacheren Aufbau auf, und ist einfach und mit geringem Fertigungsaufwand kostengünstig herstellbar. Der Schallschutzbauteil erfüllt durch die unmittelbar durch den Betonkörper gebildete erste Oberfläche die akustischen Anforderungen hinsichtlich der Absorptionsfähigkeit von Luftschall. Durch die relativ hohe Dichte der Zuschlagsstoffe weist ein erfindungsgemäßer Schallschutzbauteil die notwendigen statischen Eigenschaften auf, um diesen ohne zusätzlichen Tragkörper aus Normalbeton auszuführen. Ein derartiger Schallschutzbauteil weist aufgrund der hohen Dichte der Zuschlagsstoffe weiters eine hohe Masse auf, und damit auch ein hohes Schalldämmnungsvermögen.

Die Unteransprüche, welche ebenso wie der Patentanspruch 1 gleichzeitig einen Teil der Beschreibung bilden, betreffen weitere vorteilhafte Ausgestaltungen der Erfindung.

Die Erfindung wird unter Bezugnahme auf die beigeschlossenen Zeichnungen, in welchen lediglich bevorzugte Ausführungsformen beispielhaft dargestellt sind, näher beschrieben. Die zweite Ausführungsform eines als Fahrzeugrückhaltesystem ausgebildeten Schallschutzbauteils weist nicht alle Merkmale des Patentanspruches 1 auf.

Dabei zeigt:
Fig. 1 einen als Schallschutzwand ausgebildeten Schallschutzbauteil;
Fig. 2 eine erste Ausführungsform eines als Fahrzeugrückhaltesystem ausgebildeten Schallschutzbauteils;
Fig. 3 eine zweite Ausführungsform eines als Fahrzeugrückhaltesystem ausgebildeten Schallschutzbauteils; und
Fig. 4 einen als Schallschutzbodenplatte ausgebildeten Schallschutzbauteil.

Die Fig. 1 bis 4 zeigen unterschiedliche bevorzugte Ausführungsformen eines Schallschutzbauteils 1, wobei der Schallschutzbauteil 1 als einstückiger Betonkörper 2 ausgebildet ist, wobei der Betonkörper 2 Zuschlagstoffe mit einer Rohdichte zwischen 2000 kg/m³ und 3000 kg/m³ beinhaltet, und wobei wenigstens eine erste Oberfläche 3 des Betonkörpers 2 als akustischer Absorber zur Dämpfung von Luftschall ausgebildet ist.

Derart ist ein Schallschutzbauteil 1 gebildet, welcher lediglich aus dem Betonkörper 2 gebildet ist. Ein derartiger Schallschutzbauteil 1 weist dadurch einen - gegenüber herkömmlichen Schallschutzbauteilen 1 - einfacheren Aufbau auf, und ist einfach und mit geringem Fertigungsaufwand kostengünstig herstellbar. Der Schallschutzbauteil 1 erfüllt durch die unmittelbar durch den Betonkörper 2 gebildete erste Oberfläche 3 die akustischen Anforderungen hinsichtlich der Absorptionsfähigkeit von Luftschall. Durch die relativ hohe Dichte der Zuschlagsstoffe weist ein erfindungsgemäßer Schallschutzbauteil 1 die notwendigen statischen Eigenschaften auf, um diesen ohne zusätzlichen Tragkörper aus Normalbeton auszufuhren. Ein derartiger Schallschulzbauteil 1 weist aufgrund der hohen Dichte der Zuschlagsstoffe weiters eine hohe Masse auf, und damit auch ein hohes Schalldämmungsvermögen.

Ein Schallschutzbauteil 1 ist bevorzugt ein Bauteil, welcher einen Schutz vor Schall bietet bzw. ermöglicht. Schutz vor Schall bezeichnet in diesem Zusammenhang eine Verminderung des Schalldrucks durch den Schallschutzbauteil 1, welcher zwischen einer Schallquelle und einer Schallsenke angeordnet ist. Dies umfasst bevorzugt jede Art bzw. Ursache der Verminderung dieses Schalldruckpegels durch den Schallschutzbauteil 1, etwa aufgrund von Schalldämpfung, Schalldämmung, Transmissionsverlusten innerhalb des Schallschutzbauteils 1 und/oder Reflexionsverlusten beim Auftreffen der Schallwellen an der ersten Oberfläche 3.

Ein Bauteil im Sinne eines erfindungsgemäßen Schallschutzbauteils 1 bezeichnet dabei bevorzugt ein bautechnisches Bauteil oder Bauwerk, welches als einstückiger Betonkörper 2 ausgebildet ist.

Erfindungsgemäß ist vorgesehen, dass der Betonkörper 2 Zuschlagstoffe mit einer Rohdichte zwischen 2000 kg/m³ und 3000 kg/m³ beinhaltet bzw. umfasst. Bei den Zuschlagsstoffen handelt es sich bevorzugt um mineralische und/oder organische Körner bzw. Partikel. Besonders bevorzugt ist vorgesehen, dass die Zuschlagsstoffe eine Rohdichte zwischen 2700 kg/m³ und 2900 kg/m³ aufweisen. Die Rohdichte bezeichnet dabei die Dichte der Gesteinskörnung, daher ohne die freien Zwischenräume zwischen den einzelnen Körnern. Weiters ist bevorzugt vorgesehen, dass die Zuschlagstoffe eine Schüttdichte größer 1200 kg/m³ aufweisen, wobei die Schüttdichte die Dichte unter Einbeziehung der Zwischenräume zwischen den einzelnen Körnern bzw. Partikeln bezeichnet, daher die Gesamtmasse bezogen auf das Gesamtvolumen.

Erfindungsgemäß ist weiters vorgesehen, dass wenigstens eine erste Oberfläche 3 des Betonkörpers 2 als akustischer Absorber zur Dämpfung von Luftschall ausgebildet ist, daher dass die erste Oberfläche 3 zur Dämpfung von auf diese erste Oberfläche 3 eintreffenden Luftschall ausgebildet ist. Hiezu ist bevorzugt vorgesehen, dass wenigstens die erste Oberfläche 3 Poren vorgegebener Größe aufweist. Eine Pore ist dabei bevorzugt eine Vertiefung bzw. eine Öffnung in der bzw. angrenzend an die erste Oberfläche 3. Durch die Poren werden Bereiche geschaffen, in welchen den Schallwellen Energie entzogen wird. Ausgehend von dem Frequenzbereich, in welchem die erste Oberfläche 3 wirksam sein soll, ergeben sich die Dimensionen, daher die Abmessungen bzw. die Größe der Poren, wobei diese sowohl die Tiefe als auch eine Fläche bzw. Form der einzelnen Poren bestimmen kann. Die Poren sind als akustischer Dämpfer wirksam, sofern diese Poren Abmessungen in der Größenordnung der Wellenlänge der zu dämpfenden Luftschallwellen aufweisen.

Gemäß den bevorzugten Ausführungsformen ist - insbesondere zur einfachen Ausbildung der Poren - vorgesehen, dass die Zuschlagsstoffe Partikel mit vorgebbaren Korngrößen aufweisen. Bevorzugt sind dabei Kornfraktionen von 1/4mm, 2/4 mm, 4/8 mm oder 8/12 mm vorgesehen, wobei die Angabe 2/4 mm angibt, dass die Zuschlagsstoffe Körner mit Abmessungen bzw. Korngrößen, auch als Körnung bezeichnet, von 2 mm bis 4 mm aufweisen. Zusätzlich können dabei in geringem Maß, insbesondere zu weniger als 20Gewichtspozent der zugegebenen Zuschlagstoffe, jeweils Zuschlagsstoffe mit einer Körnung von 0 bis 1 mm vorgesehen sein, welche in diesem Sinn als Feinkorn-Zuschlagstoffe bezeichnet werden können. Durch die Wahl der Korngrößen kann bereits beim Herstellungsprozess einfach die Größe der Poren, und damit der wirksame Frequenzbereich vorgegeben werden.

Zur Bildung der Poren kann weiters vorgesehen sein, dass die Partikel der Zuschlagsstoffe eine unstetige Sieblinie aufweisen. Eine unstetige Sieblinie bezeichnet dabei den Umstand, dass bestimmte vorgebbare Körnungen bei den Zuschlagstoffen nicht vorhanden sind. Dadurch kann ebenfalls eine Vorgabe der Art, Anzahl und Größe der Poren erzielt werden. Die Poren werden dabei bei den beiden vorgenannten bevorzugten Ausbildungen des Betonkörpers 2, wie bereits dargelegt, durch freie Zwischenräume zwischen einzelnen Partikeln der Zuschlagsstoffe gebildet.

Es ist vorgesehen, dass der Betonkörper 2 wenigstens bereichsweise Hohlräume aufweist, wobei vorgesehen ist, dass wenigstens zwei aneinander angrenzende Hohlräume miteinander in Verbindung stehen. Diese Hohlräume bezeichnen Hohlräume im Inneren des Betonkörpers, und sind durch aneinander angrenzende Partikel der Zuschlagstoffe gebildet. Durch diese Hohlräume kann die innere Dämpfung, und damit die Schallabsorption, erhöht werden, da es in jedem Hohlraum - wenigstens in bestimmten Frequenzbereichen - zu einer Abstrahlung von Luftschall kommt, welcher wiederum an einem anderen Partikel auftrifft, wobei beide Vorgänge verlustbehaftet sind. Zudem wirkt sich die offene Anordnung der Partikel als stark dämpfend bzw. absorbierend für die Körperschallübertragung innerhalb des Betonkörpers 2 aus. In diesem Zusammenhang ist vorgesehen, dass eine Mehrzahl der Hohlräume miteinander in Verbindung stehen und derart gebildete Hohlräume in Poren der ersten Oberfläche 3 münden. Diese weiteren Volumina, welche an die Poren angeschlossen sind, wirken dabei jeweils als Hohlraumresonator bzw. Helmholzresonator, und verbessern deutlich die Schalldämpfungseigenschaften eines erfindungsgemäßen Schallschutzbauteils 1. Dabei kann insbesondere vorgesehen sein, dass die Hohlräume den Betonkörper 2 in der Art eines Schwammes durchziehen. Bevorzugt ist jedoch vorgesehen, dass der Betonkörper 2 frei von Durchgangsöffnungen ist, welche die Schalldämmungseigenschaften bzw. die Schallabsorptionseigenschaften verschlechtern würden. Erfindungsgemäß ist also vorgesehen, den Betonkörper 2 als haufwerksporiger Beton auszubilden.

Gemäß einer bevorzugten Ausführungsform der gegenständlichen Erfindung ist vorgesehen, dass ein erfindungsgemäßer Schallschutzbauteil 1 ohne zusätzlichen tragenden Körper aus Normalbeton bzw. Ähnlichem auskommt, wie dies ansonsten bei Schallschutzbauteilen gemäß dem Stand der Technik vorgesehen ist. Ein erfindungsgemäßer Schallschutzbauteil 1 weist daher einen im Wesentlichen homogen Aufbau auf, wodurch auf die zusätzlichen tragenden Bauteile verzichtet wird, da erfindungsgemäße Schallschutzbauteile 1 in der Lage sind, die im Einsatz auftretenden statischen Belastungen aufzunehmen.

Zur Verbesserung der statischen Eigenschaften eines erfindungsgemäßen Schallschutzbauteils 1 ist bevorzugt vorgesehen, dass in dem Betonkörper 2 eine Bewehrung angeordnet ist, wobei es sich um jede Art einer für Beton geeigneten Bewehrung handeln kann. Bevorzugt ist eine im Wesentlichen korrosionsbeständige Bewehrung vorgesehen, da aufgrund der Hohlräume Feuchtigkeit gut in das Innere des Betonkörpers 2 eindringen kann. Insbesondere ist vorgesehen, dass die Bewehrung verzinkten Stahl umfasst. Zur guten Verbindung der Bewehrung mit dem von Hohlräume bereichsweise durchbrochenen Betonkörper 2 ist in Weiterbildung der Erfindung vorgesehen, dass die Bewehrung als wenigstens zweidimensionales Gerüst bzw. Gebilde ausgebildet ist.

Die Fig. 1, 2 und 4 zeigen vier bevorzugte Ausbildungen erfindungsgemäßer Schallschutzbauteile 1. Erfindungsgemäße Schallschutzbauteile 1 weisen eine hohe Schallabsorption auf, wobei beispielsweise bei einer Bauteildicke von 18 cm bereits eine Schallabsorption von mehr als 8 dB(A) erreicht werden kann. Fig. 1 zeigt einen Schallschutzbauteil 1, welcher als Schallschutzwand 4 ausgebildet ist. Diese Schallschutzwand 4 kann eine Bewehrung aufweisen, wobei die Schallschutzwand 4 an sich selbsttragend ist, und daher keine weiteren Stützmittel bzw. Halteanordnungen benötigt. Die Schallschutzwand 4 weist weiters einen Sockel auf, und ist freistehend. Erfindungsgemäße Schallschutzbauteile 1 können auch als Paneele für eine Schallschutzwand 4 ausgebildet sein. Derartige Paneele werden etwa in Profilschienen bzw. Stehern gehalten.

Die Fig. 2 und 3 zeigen eine erste und eine zweite Ausführungsform eines als Fahrzeugrückhaltesystem 6 zur Begrenzung einer Fahrbahn ausgebildeten Schallschutzbauteils 1, wobei die Ausführungsform gemäß Fig. 3 nicht Teil der Erfindung ist. Durch ein derartiges Fahrzeugrückhaltesystem 6 können insbesondere die Rollgeräusche in Fahrbahnnähe gedämpft werden. Fig. 2 zeigt daher ein Fahrzeugrückhaltesystem 6, welches als einstückiger Betonkörper 2 ausgebildet ist, wohingegen Fig. 3 ein Fahrzeugrückhaltesystem 6 zeigt, welches einen Tragkörper 7 aufweist, welcher etwa aus Normalbeton gebildet ist. Durch diese Kombination des Betonkörpers 2 mit einem Tragkörper 7 kann - für besonders belastende Einsätze, etwa als

Sperre für sicherheitsrelevante Bereiche - eine weitere Steigerung der Belastbarkeit eines derartigen Fahrzeugrückhaltesystems 6 erreicht werden.

Fig. 4 zeigt weiters einen erfindungsgemäßen Schallschutzbauteil 1, welcher als Schallschutzbodenplatte 5 ausgebildet ist. Derartige Schallschutzbodenplatten 5 sind etwa bevorzugt bei sog. festen Fahrbahnen im Bereich von Gleisanlagen für Schienenfahrzeuge vorgesehen, wie dies auch in Fig. 4 dargestellt ist. Dadurch kann der von einer Gleisanlage abgestrahlte Schall deutlich reduziert werden. Dadurch kann auch der Lärm in einem Zug reduziert werden, welcher eine derartig ausgestattete Strecke befährt, da der durch den Zug erzeugte Schall in nur mehr sehr geringem Maß von der Gleisanlage reflektiert wird und nunmehr nicht mehr bzw. stark vermindert auf die Unterseite des Zuges auftrifft. Besonders in Tunneln ist der Einsatz derartiger Schallschutzbodenplatten 5 bevorzugt, da diese neben der deutlichen Lärmreduktion weiters ein Befahren der Gleisanlage durch Einsatzfahrzeuge ermöglicht. Bei erfindungsgemäßen Schallschutzbodenplatten 5 kann - wie bereits dargelegt - auf eine spezielle Profilierung, wie diese etwa in Form von Platten mit wellen- oder pyramidenförmigen Oberflächen im Bereich der Schallabsorption bekannt sind, verzichtet werden. Dadurch können erfindungsgemäße Schallschutzbodenplatten 5 auch den Boden eines Fluchtweges bilden, da diese aufgrund deren im Wesentlichen ebenen Oberfläche keine Stolpergefahr für fliehende Menschen darstellt. Trotz der ebenen Oberfläche weisen derartige Schallschutzbodenplatten 5 eine hohe Schallabsorption auf, wobei bei einer Bauteildicke von 18 cm bereits eine Schallabsorption von mehr als 8 dB(A) erreicht werden kann.

## Patentansprüche

1. Schallschutzbauteil (1), wobei der Schallschuttbauteil (1) als einstückiger Betonkörper (2) ausgebildet ist, und wobei wenigstens eine erste Oberfläche (3) des Betonkörpers (2) als akustischer Absorber zur Dämpfung von Luftschall ausgebildet ist, wobei der Betonkörper (2) einen im Wesentlichen homogen Aufbau aufweist, **dadurch gekennzeichnet, dass** Betonkörper (2) Zuschlagstoffe mit einer Rohdichte zwischen 2000 kg/m³ und 3000 kg/m³ beinhaltet, und dass der Betonkörper (2) als haufwerksporiger Beton ausgebildet ist.

2. Schallschutzbauteil (1) nach Anspruch 1, **dadurch gekennzeichnet, dass** wenigstens die erste Oberfläche (3) Poren vorgegebener Größe aufweist.

3. Schallschutzbauteil (1) nach Anspruch 1 oder 2, **dadurch gekennzeichnet, dass** die Zuschlagsstoffe Partikel mit vorgebbaren Korngrößen aufweisen.

4. Schallschutzbauteil (1) nach Anspruch 3, **dadurch gekennzeichnet, dass** die Partikel der Zuschlagsstoffe eine unstetige Sieblinie aufweisen.

5. Schallschutzbauteil (1) nach einem der Ansprüche 1 bis 4, **dadurch gekennzeichnet, dass** der Betonkörper (2) wenigstens bereichsweise, insbesondere zusammenhängende, Hohlräume aufweist, welche vorzugsweise durch aneinander angrenzende Partikel gebildet sind.

6. Schallschutzbauteil (1) nach einem der Ansprüche 2 bis 5, **dadurch gekennzeichnet, dass** die Poren durch freie Zwischenräume zwischen einzelnen Partikeln der Zuschlagsstoffe gebildet sind.

7. Schallschutzbauteil (1) nach einem der Ansprüche 1 bis 6, **dadurch gekennzeichnet, dass** in dem Betonkörper (2) eine, insbesondere im Wesentlichen korrosionsbeständige, Bewehrung, vorzugsweise umfassend verzinkter Stahl, angeordnet ist.

8. Schallschutzbauteil (1) nach Anspruch 7, **dadurch gekennzeichnet, dass** die Bewehrung als wenigstens zweidimensionales Gerüst ausgebildet ist.

9. Schallschutzbauteil (1) nach einem der Ansprüche 1 bis 8, **dadurch gekennzeichnet, dass** der Schallschutzbauteil (1) als, insbesondere selbsttragende, vorzugsweise freistehende, Schallschutzwand (4) ausgebildet ist.

10. Schallschutzbauteil (1) nach einem der Ansprüche 1 bis 9, **dadurch gekennzeichnet, dass** der Schallschutzbauteil (1) als Paneel für eine Schallschutzwand (4) ausgebildet ist.

11. Schallschutzbauteil (1) nach einem der Ansprüche 1 bis 8, dadurch **gekennzeichet**, dass der Schallschutzbauteil (1) als Schallschutzbodenplatte (5) ausgebildet ist.

12. Schallschutzbauteil (1) nach einem der Ansprüche 1 bis 8, **dadurch gekennzeichnet, dass** der Schallschutzbauteil (1) als Fahrzeugrückhaltesystem (6) zur Begrenzung einer Fahrbahn ausgebildet ist.

## Claims

1. A sound barrier component (1), wherein the sound barrier component (1) is formed as an integral concrete body (2), and wherein a first surface (3) of the concrete body (2) is formed as an acoustic absorber in order to dampen airborne sound, wherein the concrete body (2) has a substantially homogeneous structure, **characterized in that** the concrete body (2) contains aggregates with a bulk density of between 2000 kg/m³ and 3000 kg/m³, and that the concrete body (2) is formed as a bulk-porous concrete.

2. A sound barrier component (1) according to claim 1, **characterized in that** at least the first surface (3) has pores of a predetermined size.

3. A sound barrier component (1) according to claim 1 or 2, **characterized in that** the aggregates comprise particles of predeterminable grain sizes.

4. A sound barrier component (1) according to claim 3, **characterized in that** the particles of the aggregates have a discontinuous grading curve.

5. A sound barrier component (1) according to one of the claims 1 to 4, **characterized in that** the concrete body (2) comprises cavities at least in sections, especially contiguous ones, which are preferably formed by mutually adjoining particles.

6. A sound barrier component (1) according to one of the claims 2 to 5, **characterized in that** the pores are formed by free intermediate spaces between the individual particles of the aggregates.

7. A sound barrier component (1) according to one of the claims 1 to 6, **characterized in that** a reinforcement, which is especially substantially corrosion-resistant and preferably comprises galvanized steel, is arranged in the concrete body (2).

8. A sound barrier component (1) according to claim 7, **characterized in that** the reinforcement is formed as an at least two-dimensional framework.

9. A sound barrier component (1) according to one of the claims 1 to 8, **characterized in that** the sound barrier component (1) is formed as an especially self-supporting, preferably freestanding, noise barrier (4).

10. A sound barrier component (1) according to one of the claims 1 to 9, **characterized in that** the sound barrier component (1) is formed as a panel for a noise barrier (4).

11. A sound barrier component (1) according to one of the claims 1 to 8, **characterized in that** the sound barrier component (1) is formed as a noise-barrier base plate (5).

12. A sound barrier component (1) according to one of the claims 1 to 8, **characterized in that** the sound barrier component (1) is formed as a vehicle restraint system (6) for bounding a lane.

## Revendications

1. Élément antibruit (1), lequel élément antibruit (1) est conformé comme un bloc de béton (2) d'une pièce, au moins une première surface (3) du bloc de béton (2) étant conformée comme un absorbant acoustique pour atténuer le bruit aérien, le bloc de béton (2) ayant une structure homogène pour l'essentiel, **caractérisé en ce que** le bloc de béton (2) contient des agrégats ayant une densité brute comprise entre 2000 kg/m³ et 3000 kg/m³ et **en ce que** le bloc de béton (2) est conformé comme un béton à texture caverneuse.

2. Élément antibruit (1) selon la revendication 1, **caractérisé en ce qu'**au moins la première surface (3) présente des pores de taille prédéterminée.

3. Élément antibruit (1) selon la revendication 1 ou 2, **caractérisé en ce que** les agrégats contiennent des particules ayant des grosseurs de grains prédéterminables.

4. Élément antibruit (1) selon la revendication 3, **caractérisé en ce que** les particules des agrégats présentent une courbe granulométrique discontinue.

5. Élément antibruit (1) selon l'une des revendications 1 à 4, **caractérisé en ce que** le bloc de béton (2) présente au moins dans certaines zones des cavités, en particulier communiquant entre elles, qui sont formées de préférence par des particules contiguës les unes des autres.

6. Élément antibruit (1) selon une des revendications 2 à 5, **caractérisé en ce que** les pores sont formés par des espaces libres entre les différentes particules des agrégats.

7. Élément antibruit (1) selon une des revendications 1 bis 6, **caractérisé en ce qu'**une armature, en particulier résistante pour l'essentiel à la corrosion, contenant de préférence de l'acier zingué, est disposée dans le bloc de béton (2).

8. Élément antibruit (1) selon la revendication 7, **caractérisé en ce que** l'armature est réalisée comme une structure à deux dimensions au moins.

9. Élément antibruit (1) selon une des revendications 1 bis 8, **caractérisé en ce que** l'élément antibruit (1) est conformé comme un mur antibruit (4), de préférence autoportant, de préférence détaché.

10. Élément antibruit (1) selon l'une des revendications 1 à 9, **caractérisé en ce que** l'élément antibruit (1) est réalisé comme un panneau pour un mur antibruit (4).

11. Élément antibruit (1) selon l'une des revendications 1 à 8, **caractérisé en ce que** l'élément antibruit (1) est conformé comme une dalle de plancher antibruit (5).

12. Élément antibruit (1) selon une des revendications 1 à 8, **caractérisé en ce que** l'élément antibruit (1) est conformé comme un système de rétention de véhicules (6) pour délimiter une voie de circulation.
